# EUROPÄISCHE PATENTANMELDUNG

(11) **EP 0 240 700 A2**
(43) Veröffentlichungstag der Anmeldung: **14.10.1987**
(21) Anmeldenummer: 87102839.5
(22) Anmeldetag: 27.02.1987
(51) Int. Cl.: H04N 3/22, H01J 29/76, H01J 29/98

(54) **Einstellbare Linearitätsspule für Video-Sichtgeräte**

(30) Priorität: 05.04.1986 DE 3611520
(71) Anmelder: VOGT electronic Aktiengesellschaft, D-94128 Obernzell (DE)
(72) Erfinder: Schmeller, Anton, Dipl.-Ing. (FH), D-8391 Erlau bei Passau (DE)
(74) Vertreter: Hieke, Kurt

(57) **Zusammenfassung**

Es wird eine einstellbare Spule für die Linearisierung der Zeilenablenkung von Bildschrimgeräten beschrieben, die einen Spulenkörper 1, eine Wicklung 8, einen von der Wicklung umgebenen sättigbaren Spulenkern 7 und einen Permanentmagneten 10 zur Vormagnetisierung des Spulenkerns 7 aufweist und deren Besonderheit darin besteht, daß zwischen dem Permanentmagneten 10 und dem Spulenkörper 7 ein Luftspalt 11 eingestellt und hinsichtlich seiner Breite den jeweiligen Erfordernissen angepaßt werden kann. Die spezielle Konstruktion erlaubt auch eine kostengünstige Massenherstellung.

## Beschreibung

Die Erfindung bezieht sich auf eine einstellbare Linearitätsspule gemäß dem Oberbegriff des Patentanspruchs 1.

Für Video-Sichtgeräte werden zur Linearisierung der Zeilenablenkung Linearitätsspulen benötigt, deren Kern durch einen Permanentmagneten vormagnetisiert ist, um je nach Strom eine veränderte resultierende Induktivität zu erhalten.

Bei den bekannten Linearitätsspulen ist auf einen sogenannten Rollenkern, der die Wicklung trägt, ein vorzugsweise scheibenförmiger Permanentmagnet, beispielsweise aus Ferrit, auf einem Flansch dieses Rollenkerns befestigt, wobei die Höhe des Permanentmagneten bzw. die Höhe dieser Scheibe eine gewisse Variation der Induktivität/Strom-Kurve zuläßt, wobei die Kurve für eine gegebene Scheibe allerdings festgelegt ist.

Durch die gestiegenen Anforderungen an die Genauigkeit der Geometrie bei den Video-Sichtgeräten, insbesondere für die CAD-CAM-Anwendung, ist eine Einstellbarkeit der Induktivität/Strom-Kurve unabdingbar geworden.

Der Erfindung liegt die Aufgabe zugrunde, eine einstellbare Linearilülsspule zu schaffen, bei der die Induktivität stufenlos in einem relativ weiten Bereich verstellbar ist und die auch eine kostengünstige Massenherstellung erlaubt.

Die vorstehende Aufgabe wird durch die im Kennzeichnungsteil des Patentanspruchs 1 genannten Merkmale gelöst. Bei der erfindungsgemäßen Linearitätsspule hängt das Ausmaß der Vormagnetisierung von der Größe des Luftspaltes ab, der auf einfache Weise durch Verschrauben der den permanentmagneten tragenden Schraubkappe veränderbar ist. Die Schraubkappe sowie das am Spulenkörper vorgesehene Gegengewinde sind in einer Massenproduktion einfach herstellbar.

Die Unteransprüche haben bevorzugte Ausführungsformen der Linearitätsspule nach Patentanspruch 1 zum Gegenstand.

Die Erfindung wird nachstehend anhand der Zeichnung an einem Ausführungsbeispiel noch näher erläutert.

Die Zeichnung zeigt eine erfindungsgemäße Linearitätsspule im Längsschnitt entlang Schnittebenen, die zueinander senkrecht stehen.

In einen Spulenkörper 1 ist ein magnetisch sättigbarer Kern 7 eingelagert, der vorzugsweise aus Ferrit besteht und H-Form hat. Der Spulenkörper weist einen Sockel 2 auf, der für die Verlötung mit einer Printplatte Anschlußstifte 3 trägt, an die die Enden der auf den Spulenkörper 1 aufgewickelten Wicklung 8 angeschlossen sind. Des weiteren trägt der Sockel 2 Rastmittel 4 für eine zusätzliche SchnappVerbindung mit der Printplatte.

An seinem oberen Ende ist der Spulenkörper 1 mit einem

Flansch 5 versehen, der ein Außengewinde 6 aufweist, auf ,das eine Kappe 9 mit entsprechendem Innengewinde aufschraubbar ist. Das Drehmoment ist durch die Konstruktion (z. B. Steigungsfehler beim Gewinde) definiert. Die Kappe 9 enthält einen an ihr befestigten Magneten 10, der vorzugsweise aus Ferrit besteht.

Durch die Schraubverbindung zwischen dem Spulenkörper 1 und der Kappe 9 wird erreicht, daß zwischen dem Kern 7 und dem Permanentmagneten 10 ein Luftspalt 11 eingestellt und hinsichtlich seiner Breite den Erfordernissen angepaßt werden kann.

Die Kappe 9 kann mit in der Zeichnung nicht dargestellten Mitteln zum automatischen Abgleichen, z.B. einem Schraubendreherschlitz, einem Vielkant am Umfang oder dgl.,versehen sein.

## Patentansprüche

1. Einstellbare Linearitätsspule für Video-Sichtgeräte mit einem Spulenkörper (1), einer Wicklung (6), einem magnetisch sättigbaren Spulenkern (7) und einem Permanentmagneten (10) zur Vormagnetisierung des Spulenkerns (7), dadurch gekennzeichnet, daß der Permanentmagnet (10) in einer Schraubkappe (9) angebracht ist, die an dem Spulenkörper (1) derart verschraubbar ist, daß hierdurch ein Luftspalt (11) zwischen dem Spulenkern (7) und dem Permanentmagneten (10) veränderbar ist.

2. Linearitätsspule nach Anspruch 1, dadurch gekennzeichnet, daß die Schraubkappe (9) in Richtung der Wicklungsachse (A) verschraubbar ist.

3. Linearitätsspule nach Anspruch 1 oder 2, dadurch gekennzeichnet, daß der Spulenkern (7) H-förmig ausgebildet ist.

4. Linearitätsspule nach einem der vorhergehenden Ansprüche, dadurch gekennzeichnet, daß der Spulenkern (7) und/oder der Permanentmagnet (10) aus Ferrit bestehen.

5. Linearitätsspule nach Anspruch 1, dadurch gekennzeichnet, daß der Spulenkörper (7) mit Mitteln (4,4) für eine Schnappverbindung mit einer Printplatte versehen ist.
